# EUROPÄISCHE PATENTSCHRIFT

(11) **EP 4 314 642 B1**
(45) Veröffentlichungstag und Bekanntmachung des Hinweises auf die Patenterteilung: **08.07.2026**
(21) Anmeldenummer: 22717753.2
(22) Anmeldetag: 22.03.2022
(51) Int. Cl.: F21V 17/14, F21V 5/04, F21V 14/06, F21S 8/06, F21Y 115/10

(54) **LEUCHTE MIT SICHERER BEFESTIGUNG VON AUFSÄTZEN**
LIGHTING UNIT FOR RELIABLY SECURING ATTACHMENTS
UNITÉ D'ÉCLAIRAGE POUR FIXER DE MANIÈRE FIABLE DES ACCESSOIRES

(30) Priorität: 25.03.2021 DE 202021101564 U
(43) Veröffentlichungstag der Anmeldung: 07.02.2024
(73) Patentinhaber: Zumtobel Lighting GmbH, 32657 Lemgo (DE)
(72) Erfinder: BENJAMIN, Hildebrand, 32791 Lage (DE)
(74) Vertreter: Kiwit, Benedikt
(86) Internationale Anmeldenummer: PCT/EP2022/057508
(87) Internationale Veröffentlichungsnummer: WO 2022/200359

(56) Entgegenhaltungen:
- CN-U- 208 475 105
- DE-A1- 10 013 087
- DE-U1- 202008 004 448
- US-A1- 2009 213 595
- US-A1- 2013 250 586

## Beschreibung

Die vorliegende Erfindung betrifft eine Leuchte mit einem Leuchtenkörper sowie einem daran wahlweise anzubringenden Lichtdurchtrittselement, durch welche gemeinsam Licht eines in dem Leuchtenkörper aufgenommenen Leuchtmittels durchtreten kann.

Leuchten der eingangsgenannten Art sind grundsätzlich bekannt (vgl. bspw.
CN 208 475 105 U und US 2013/250586 A1). So können Leuchten wahlweise mit entsprechenden Aufsätzen zur optischen Führung des Lichtes bestückt werden. Diese Aufsätze werden beispielsweise aufgeschraubt oder mittels Befestigungsmitteln, wie Schrauben, an dem Leuchtenkörper befestigt. Bei einem aufgeschraubten Aufsatz besteht häufig die Gefahr, dass sich dieser im Betrieb von der Leuchte löst. Dies umso mehr, wenn es sich bei dem Aufsatz um ein Objektiv handelt, welches selbst wiederum drehbare Teile zur Einstellung bzw. Variation einer definierten Lichtabgabe aufweist, deren Manipulation sich auch auf die Verbindung des Objektivs mit dem Leuchtenkörper auswirken kann. Es sind geschraubte Varianten bekannt, in denen eine integrierte Geometrie ein Lösen verhindern soll. Diese kann jedoch bei Schräglage der Leuchte (beispielsweise bei Verwendung als Spot) oder bei menschlichem Eingreifen übersprungen werden, und somit ein Lösen des Aufsatzes von dem Leuchtenkörper bewirken. Menschliches Eingreifen kann bei dem Beispiel des Aufsatzes als Objektiv bspw. das zum Betrieb der Leuchte erforderliche Verdrehen der Teile zur Einstellung der Lichtabgabe sein. Die Verwendung zusätzlicher Befestigungsmittel hat einen erhöhten Montage- und Bauteileaufwand zur Folge.

DE 100 13 087 A1, US 2009/213595 A1 und DE 20 2008 004448 U1 zeigen jeweils eine Leuchte gemäß dem Oberbegriff des Anspruchs 1.

Es ist somit eine Aufgabe der vorliegenden Erfindung, eine Leuchte der eingangsgenannten Art bereitzustellen, welche eine einfache und sichere Kopplung eines Leuchtendurchtrittselements an einem Leuchtenkörper ermöglicht.

Diese Aufgabe wird durch den Gegenstand des unabhängigen Anspruchs gelöst. Die abhängigen Ansprüche bilden den zentralen Gedanken der vorliegenden Erfindung in besonders vorteilhafter Weise weiter.

Die Erfindung betrifft eine Leuchte, welche einen Leuchtenkörper zur Aufnahme eines Leuchtmittels aufweist. Der Leuchtenkörper wiederum weist eine Lichtaustrittsöffnung zum Austritt von Licht des aufgenommenen Leuchtmittels vorzugsweise in einer Lichtabgaberichtung auf. Die Leuchte weist ferner ein Lichtdurchtrittselement auf, welches wahlweise derart mit dem Leuchtenkörper mechanisch koppelbar ist, so dass das über die Lichtaustrittsöffnung austretende Licht des aufgenommenen Leuchtmittels durch das Lichtdurchtrittselement zur Lichtabgabe der Leuchte durchtritt. Der Leuchtenkörper weist einen ersten Koppelabschnitt auf und das Lichtdurchtrittselement weist einen zweiten Koppelabschnitte auf, welche derart zusammenwirken, so dass das Lichtdurchtrittselement mittels Drehbewegung um eine Drehachse relativ zum Leuchtenkörper zwischen einer Montageposition, in der der Leuchtenkörper und das Lichtdurchtrittselement voneinander trennbar sind, und einer Koppelposition, in der der Leuchtenkörper und das Lichtdurchtrittselement miteinander mechanisch gekoppelt sind, bewegbar ist. Der Leuchtenkörper weist einen ersten Rastabschnitt auf und das Lichtdurchtrittselement weist einen zweiten Rastabschnitt auf, welche in der Koppelposition derart in einer Rastverbindung miteinander verrastbar sind, so dass eine relative Drehbarkeit zwischen Leuchtenkörper und Lichtdurchtrittselement um die Drehachse herum verhindert ist.

Die erfindungsgemäße Leuchte lässt sich somit mittels Drehbewegung, also insbesondere mittels Schraubbewegung, zusammenbauen, um den Leuchtenkörper und das daran wahlweise zu befestigende Lichtdurchtrittselement miteinander mechanisch zu koppeln. In die beiden zu koppelnden Elemente sind ferner Rastabschnitte integriert, welche in der Koppelposition eine Rastverbindung eingehen, um eben ein Lösen der beiden Bauteile durch Drehbewegung um die Drehachse herum zu verhindern. Somit wird eine einfache und integrierte Lösung bereitgestellt, um die Leuchte nicht nur einfach zusammenzubauen, sondern die so zusammengebauten Teile auch in einfacher Weise gegeneinander zu sichern und somit ein unbeabsichtigtes Lösen zu vermeiden.

Die Drehachse kann sich bevorzugt entlang der Lichtabgaberichtung erstrecken. Somit werden ein besonders einfacher Aufbau sowie ein intuitiver Zusammenbau ermöglicht.

Die Koppelabschnitte bilden bevorzugt gemeinsam eine Bajonettverbindung. Grundsätzlich ist auch die Bildung einer andersartigen Schraubverbindung denkbar. Grundsätzlich bilden entsprechende Schraubverbindungen eine besonders einfache und intuitive Koppelmöglichkeit. In Ausbildung einer Bajonettverbindung kann zudem eine einfache Struktur bei intuitiver Kopplungsmöglichkeit bereitgestellt werden.

Einer der Koppelabschnitte kann eine um die Drehachse wenigstens teilweise verlaufende Aufnahmenut und der andere der Koppelabschnitte einen in der Aufnahmenut durch die Drehbewegung geführt bewegbaren Koppelvorsprung aufweisen. Dabei kann es sich beispielsweise um die vorbeschriebene Schraubverbindung oder Bajonettverbindung oder auch eine andersartige entsprechende Verbindung handeln. Diese ist insbesondere in ihrem Aufbau besonders einfach.

Die Leuchte kann mehrere erste und zweite Koppelabschnitte aufweisen, welche vorzugsweise um die Drehachse herum gleichmäßig verteilt vorgesehen sind. Auf diese Weise lässt sich die Sicherheit der Koppelverbindung erhöhen. Zudem wird eine Montage so erleichtert. Insbesondere bei gleichmäßig um die Drehachse herum verteilte Anordnung kann ferner eine sichere und kippfreie Montage und Verbindung ermöglicht werden.

Die Rastverbindung ist bevorzugt lösbar. Somit ist es in einfacher Weise möglich, nach dem Vorsehen des Lichtdurchtrittselements dieses bei Bedarf wieder einfach zu entfernen und gegebenenfalls durch ein anderes Lichtdurchtrittselement zu ersetzen. Somit wird die Flexibilität der Leuchte insgesamt weiter erhöht.

Einer der Rastabschnitte kann einen Rastvorsprung und der andere der Rastabschnitte einen Rastrücksprung aufweisen. Diese sind bevorzugt derart ausgebildet, sodass der Rastvorsprung in der Koppelposition in den Rastrücksprung zur Bildung der Rastverbindung eingreift. Somit wird eine einfache Ausgestaltung der Rastverbindung bereitgestellt.

Der Rastvorsprung kann sich bevorzugt radial bezüglich der Drehachse und ferner vorzugsweise zur Drehachse hin vorstehend erstrecken. Der Rastrücksprung wiederum kann sich bevorzugt radial bezüglich der Drehachse und ferner vorzugsweise zur Drehachse hin ausnehmend erstrecken. Somit wird neben einer einfachen Ausgestaltung auch ein einfaches Verrasten der Rastabschnitte im Zuge der relativen Drehbewegung zwischen Leuchtenkörper und Lichtdurchtrittselement ermöglicht.

Der Rastrücksprung ist bevorzugt wenigstens in Richtung der Drehbewegung gesehen beidseits durch Rastwandabschnitte begrenzt. Somit kann eine sichere und definierte Rastverbindung in der Koppelposition bereitgestellt werden. Auch können die Rastabschnitte so in der Koppelposition bezüglich der Drehbewegung sicher in der Rastverbindung gehalten werden.

Wenigstens der zur Montageposition hin gerichtete Rastwandabschnitt kann einen umfänglich verlaufenden Rampenabschnitt aufweisen, um den Rastvorsprung bei Drehung von der Montageposition zu der Koppelposition hin zu dem Rastvorsprung zu führen. Die Erzielung der Rastverbindung kann somit vereinfacht werden und ergibt sich hier bevorzugt automatisch in einfacher Weise bei Anwendung der entsprechenden relativen Drehbewegung zwischen Leuchtenkörper und Lichtdurchtrittselement.

Der von der Montageposition abgewandte Rastwandabschnitt kann bezüglich des Rastrücksprungs radial bezüglich der Drehachse höher ragen als der andere Rastwandabschnitt. Auf diese Weise kann einfach sichergestellt werden, dass bei Erreichen der Koppelposition die Rastabschnitte sicher in Rastverbindung geraten und nicht über die Koppelposition hinaus verdrehbar sind, da der höher ragende Rastwandabschnitt als eine Art Anschlag für den Rastvorsprung in Richtung der Drehbewegung dient.

Wenigstens einer der Rastabschnitte kann, vorzugsweise radial bezüglich der Drehachse, in Richtung des anderen Rastabschnittes in der Koppelposition oder in Richtung der Rastverbindung vorgespannt sein, um in der Koppelposition in die Rastverbindung zu drängen. Auf diese Weise kann das Eingehen der Rastverbindung in der Koppelposition zwischen den beiden genannten Rastabschnitten besonders einfach sichergestellt werden.

Die Rastabschnitte sind bevorzugt derart ausgebildet, dass der wenigstens eine vorgespannte Rastabschnitt bei Drehung von der Montageposition zu der Koppelposition hin entgegen der Vorspannung, vorzugsweise radial bezüglich der Drehachse, ausgelenkt wird, um in der Koppelposition entgegen der Auslenkung in die Rastverbindung zu drängen. Die Auslenkung wird dabei bevorzugt durch Führung über den Rampenabschnitt bewirkt. Durch die vorbeschriebene Auslenkung wird die Federkraft auf den vorgespannten Rastabschnitt erhöht, bis dieser die Koppelposition erreicht, sodass ein Verrasten der Rastabschnitte in der Koppelposition in besonders einfacher Weise sichergestellt wird.

Der vorgespannte Rastabschnitt kann ein Federelement aufweisen, um diesen Rastabschnitt entsprechend vorzuspannen. Das Federelement kann dabei eine einfache Feder sein. Auch kann das Federelement einen elastisch verformbaren Körper, wie beispielsweise ein Gummielement, aufweisen. Auch kann es sich bei dem Federelement um ein federndes Druckstück handeln, welches eine Kugel aufweist, die in einem Gehäuse aufgenommen und durch eine Öffnung des Gehäuses teilweise exponierte nach außen ragt. In dem Gehäuse ist ferner eine Feder getragen, welche die Kugel zur Öffnung hin vorspannt. Die Kugel ist von der Öffnung weg ins Innere des Gehäuses entgegen der Federkraft der Feder bewegbar. Durch Verwendung eines Federelements kann in einfacher Weise eine entsprechende Vorspannung des Rastabschnittes bereitgestellt werden.

Der vorgespannte Rastabschnitt kann, entgegen der Vorspannung, in eine Löseposition, vorzugsweise radial bezüglich der Drehachse, bewegbar sein, um eine relative Drehbarkeit zwischen dem Leuchtenkörper und dem Lichtdurchtrittselement auch in der Koppelposition zu erlauben; dies vorzugsweise wenigstens zur Montageposition hin. Somit kann beispielsweise auf einfache Weise bei Bedarf die Rastverbindung gelöst und somit das Lichtdurchtrittselement durch Drehbewegung um die Drehachse entgegen einer Befestigungsrichtung von dem Leuchtenkörper gelöst werden.

Der vorgespannte Rastabschnitt kann einen Löseabschnitt aufweisen, über den ein Bediener den vorgespannten Rastabschnitt in die Löseposition bewegen kann. Bei dem Löseabschnitt kann es sich beispielsweise um einen Lösevorsprung handeln. Somit kann der Rastabschnitt in einfacher Weise in die Löseposition bewegt werden. Vorzugsweise kann der Löseabschnitt durch eine Öffnung des den vorgespannten Rastabschnitt aufweisenden Teils von dem Leuchtenkörper und dem Lichtdurchtrittselement nach außen exponiert bereitgestellt sein beziehungsweise ragen und besonders bevorzugt mit dem Teil wenigstens in der Koppelposition nach außen bündig abschließen. Somit kann der Löseabschnitt zum einen einfach erreichbar bereitgestellt werden. Insbesondere bei bündiger Integration des Löseabschnitts kann ein unbeabsichtigtes Auslösen des Löseabschnitts und somit Bewegen des vorgespannten Rastabschnitts in die Löseposition vermieden werden. Zudem kann eine bündige Integration des Löseabschnitts aus ästhetischen Gründen vorteilhaft sein.

Der Leuchtenkörper und/oder das Lichtdurchtrittselement als Befestigungsteil weist beziehungsweise weisen (jeweils) ein Rastelement auf, welches einen der Rastabschnitte aufweist, vorzugsweise den vorgespannten Rastabschnitt, und ferner einen Montageabschnitt zum lösbaren Befestigen an dem Befestigungsteil. Auf diese Weise kann der entsprechende Rastabschnitt unabhängig bereitgestellt werden. Zudem kann bei Bedarf die Verwendung von für die Rastverbindung vorteilhaften Materialien gewählt werden, welche beispielsweise von den übrigen Materialien des das Rastelement aufweisenden Befestigungsteils abweichen kann. Somit kann eine insgesamt optimierte Leuchte bereitgestellt werden.

Das Rastelement ist mittels des Montageabschnitts schwenkbar an dem Befestigungsteil gelagert. Auf diese Weise können unterschiedliche Positionen des Rastelements einfach eingestellt werden. Zudem kann die Montage des Rastelements einfach ermöglicht werden.

Das Rastelement kann über den Montageabschnitt derart an dem Befestigungsteil befestigt sein, sodass das Rastelement zwischen einer Einbauposition, in der das Rastelement von dem Befestigungsteil demontierbar ist, und einer Betriebsposition, in der das Rastelement den Rastabschnitt in der Position zur Bildung der Rastverbindung hält, bewegbar ist. Zwischen diesen beiden Positionen kann das Rastelement bevorzugt um einen definierten Winkel α verschwenkbar vorgesehen sein, wobei dieser Winkel α beispielsweise 90° beträgt. Somit kann das Rastelement in einfacher Weise montiert werden, während es gleichzeitig in der Betriebsposition sicher befestigt vorgesehen ist. Somit kann ein unbeabsichtigtes Lösen des Rastelements insbesondere während der Montage der Bauteile vermieden werden.

Das Rastelement kann über den Montageabschnitt bevorzugt derart an dem Befestigungsteil befestigt sein, sodass der Rastabschnitt wahlweise in die Löseposition bewegbar ist. Somit kann die Löseposition in einfacher Weise und bei einfachem Aufbau der Leuchte erreicht werden.

Der Montageabschnitt und der Rastabschnitt können über einen Verbindungsabschnitt miteinander verbunden sein. Das Rastelement ist somit in einfacher Weise aufgebaut und lässt sich einfach herstellen. Beispielsweise kann das Rastelement bevorzugt als Aluminium-Druckguss-Teil oder Spritzgussteil bereitgestellt sein.

Der Montageabschnitt kann in Richtung der Drehbewegung gesehen bezüglich des Verbindungsabschnittes beidseits gegenüberliegend vorstehende Lagervorsprünge aufweisen, welche in in Richtung der Drehbewegung gesehen gegenüberliegende Lageraufnahmen des Befestigungsteils zur schwenkbaren Lagerung des Rastelements bevorzugt um eine Schwenkachse eingreifen. Auf diese Weise kann eine einfache bewegbare und hier bevorzugt schwenkbare Lagerung des Rastelements bereitgestellt werden, welche zudem eine sichere Bewegung beziehungsweise Verschwenkung des Rastelements ermöglicht.

Der Abstand zwischen den Lageraufnahmen ist bevorzugt größer gewählt als die Länge eines der Lagervorsprünge und Breite des Verbindungsabschnitts zusammen in Richtung der Drehbewegung bzw. in axialer Richtung der Schwenkachse gesehen. Somit ist es in einfacher Weise möglich, zum Montieren des Rastelements diesen zunächst mit einem der Lagervorsprünge in eine der Lageraufnahmen einzuführen. Hierzu ist das Rastelement beispielsweise leicht gekippt. Das Rastelement kann dann derart gerade gekippt werden, dass der andere Lagervorsprung mit der gegenüberliegenden Lageraufnahme fluchtet. Durch einfaches laterales Verschieben des Rastelements zu der gegenüberliegenden Lageraufnahme hin kann auch der andere Lagervorsprung in die entsprechende Lageraufnahme eingeführt werden, sodass eine sichere und feste - hier schwenkbare - Lagerung des Rastelements an dem entsprechenden Befestigungsteil gegeben ist.

Das Befestigungsteil kann bevorzugt einen Halteabschnitt aufweisen, welcher in der Position zur Bildung der Rastverbindung, vorzugsweise in der Betriebsposition, das Rastelement und vorzugsweise dessen Verbindungsabschnitt in Richtung der Drehbewegung gesehen beidseits derart begrenzt, sodass das Rastelement mittels des Montageabschnitts in dem Befestigungsteil befestigt bleibt (mithin also nicht entlang der Schwenkachse lateral verschiebbar ist) und in diesem Zustand ferner vorzugsweise der zugehörige Rastabschnitt in die Löseposition bewegbar ist. Der Halteabschnitt kann dabei vorzugsweise durch in Richtung der Drehbewegung gesehen gegenüberliegende Haltewandabschnitte des Befestigungsteils gebildet sein. Das Rastelement ist somit insbesondere im Betrieb sicher an dem Befestigungsteil gehalten. Insbesondere bei Ausführung beziehungsweise Lagerung mittels der vorbeschriebenen Lagervorsprünge und Lagerausnehmungen kann so in der Betriebsposition ein laterales Verschieben des Rastelements entlang der Lagervorsprünge bzw. Schwenkachse unterbunden und somit ein unbeabsichtigtes Lösen des Rastelements aus seiner Befestigungsposition gegenüber dem Befestigungsteil vermieden werden. Somit kann das Rastelement in der Betriebsposition in einfacher Weise gesichert werden und nicht mehr von dem Befestigungsteil abfallen.

Die Leuchte kann ferner Federteile aufweisen, welche axial bezüglich der Drehachse zwischen dem Leuchtenkörper einerseits und dem Lichtdurchtrittselement andererseits vorgesehen sind. Vorzugsweise können die Federteile dabei um die Drehachse verteilt und ferner bevorzugt gleichmäßig verteilt vorgesehen sein. Mittels des entsprechenden Vorsehens dieser Federteile soll erreicht werden, den Leuchtenkörper und das Lichtdurchtrittselement, wenigstens deren Koppelabschnitte, wenigstens in der Koppelposition axial (bzgl. der Drehachse) zu verspannen. Somit soll insbesondere im Bereich der mechanischen Kopplung von Leuchtenkörper und Lichtdurchtrittselement eine sichere und stabile und bevorzugt spielfreie Verbindung bereitgestellt werden, was zudem die Verbindung zwischen diesen beiden Bauteilen weiter verbessert.

Vorzugsweise weist die Leuchte ferner ein Leuchtmittel, vorzugsweise aufweisend eine LED (light emitting device; Leuchtdiode), auf, welches derart in dem Leuchtenkörper aufgenommen ist, sodass Licht des Leuchtmittels über die Lichtaustrittsöffnung und, bei mechanisch mit dem Leuchtenkörper gekoppelten Lichtdurchtrittselement, auch durch das Lichtdurchtrittselement zur Lichtabgabe der Leuchte tritt. Insbesondere die Verwendung von Leuchtdioden als Leuchtmittel ermöglichen eine kostengünstige Lösung zur Bereitstellung von Leuchtmitteln mit besonders langer Lebensdauer.

Bei dem Lichtdurchtrittselement kann es sich beispielsweise um einen Ring, wie einen DekoRing handeln. Alternativ ist es denkbar, dass es sich bei dem Lichtdurchtrittselement um jegliche Art eines optischen Vorsatzes, wie eine Linse oder ein Objektiv, handelt. Der optische Vorsatz kann wiederum ein Optikelement, wie eine Linse oder eine Streuscheibe und dergleichen und auch Kombinationen derselben, aufweisen. Das Optikelement ist besonders bevorzugt entlang der Lichtabgaberichtung bzw. axial entlang der Drehachse verschiebbar oder versetzbar vorgesehen. Der optische Vorsatz kann wenigstens zwei relativ zueinander drehbare Gehäuseteile aufweisen, um einen Abstand des Optikelements zu dem Leuchtenkörper entlang der Lichtabgaberichtung bzw. axial entlang der Drehachse wahlweise zu ändern, wobei einer der Gehäuseteile den zweiten Koppelabschnitt und den zweiten Rastabschnitt aufweist und vorzugsweise das andere der Gehäuseteile das Optikelement trägt. Somit kann in einfacher Weise die Lichtabgabe des Leuchtmittels verändert beziehungsweise beeinflusst werden. Durch die vorbeschriebene Rastverbindung wird es zudem ermöglicht, auch bei Vorsehen von relativ zueinander verdrehbaren Gehäuseteilen eines optischen Vorsatzes eine hier mittels Schraubverbindung bereitgestellte mechanische Kopplung zwischen Leuchtenkörper und Lichtdurchtrittselement stabil aufrechtzuerhalten und ein Lösen derselben zu vermeiden, auch wenn der optische Vorsatz zur Einstellung der optischen Lichtabgabe durch Drehbewegung manipuliert wird. Die Gehäuseelemente des Lichtdurchtrittselements (wie bspw. der vorbezeichnete Ring oder die Gehäuseteile) können bspw. mittels Spritzguss oder Aluminium-Druckguss hergestellt sein.

Weitere Ausgestaltungen und Vorteile der vorliegenden Erfindung werden anhand der Figuren der begleitenden Zeichnungen im Folgenden beschrieben. Es zeigen:
- Fig. 1: eine perspektivische Ansicht einer Leuchte gemäß einem ersten Ausführungsbeispiel der vorliegenden Erfindung,
- Fig. 2: eine perspektivische Ansicht der erfindungsgemäßen Leuchte gemäß Fig. 1 mit zwei weiteren Lichtdurchtrittselementen in demontierter Anordnung,
- Fig. 3: eine perspektivische Detailansicht des Leuchtenkörpers der erfindungsgemäßen Leuchte gemäß Fig. 2,
- Fig. 4: eine seitliche Detail-Schnittansicht eines mechanischen Koppelbereichs zwischen Leuchtenkörper und Lichtdurchtrittselement der erfindungsgemäßen Leuchte gemäß Fig. 1 mit Rastelement in Betriebsposition,
- Fig. 5: die seitliche Detail-Schnittansicht gemäß Fig. 4 mit Rastelement in Löseposition,
- Fig. 6: eine perspektivische Detailansicht des Rastelements der erfindungsgemäßen Leuchte gemäß Fig. 4,
- Fig. 7: eine perspektivische Ansicht eines den ersten Koppelabschnitt aufweisenden Teils des Leuchtenkörpers der erfindungsgemäßen Leuchte gemäß Fig. 1 sowie eines Rastelements gemäß Fig. 6 vor dem Einbau des letztgenannten in Explositionsdarstellung,
- Fig. 8: die perspektivische Ansicht gemäß Fig. 7 mit dem Rastelement in Einbauposition, und
- Fig. 9: die perspektivische Ansicht gemäß Fig. 8 mit dem Rastelement in Betriebsposition.

Die Figuren zeigen ein Ausführungsbeispiel einer erfindungsgemäßen Leuchte 1 gemäß der vorliegenden Erfindung. Fig. 2 stellt dabei unterschiedliche Komponenten zur Bildung alternativer Ausführungsbeispiele der erfindungsgemäßen Leuchte 1 dar.

Die Leuchte 1 weist einen Leuchtenkörper 2 zur Aufnahme eines hier nicht näher dargestellten Leuchtmittels auf. Das Leuchtmittel kann bevorzugt eine LED oder auch ein anderes Leuchtmittel aufweisen.

Der Leuchtenkörper 2 weist eine Lichtaustrittsöffnung 23 zum Austritt von Licht des aufgenommenen Leuchtmittels in einer Lichtabgaberichtung A auf.

Der Leuchtenkörper 2 weist hier beispielhaft ein zylindrisches Leuchtengehäuse 20 auf. Jedoch sind auch andere Gehäuseformen denkbar. Wie dargestellt, kann der Leuchtenkörper 2 eine hier starre und rohrförmige Halterung 21 aufweisen, über die der Leuchtenkörper 2 bevorzugt drehbar und schwenkbar getragen werden kann, um die Lichtabgaberichtung A zu ändern. Die tragenden Teile bzw. Gehäuseelemente des Leuchtenkörpers 2, also bspw. das Leuchtengehäuse 20 bzw. die Halterung 21, können bspw. als Spitzgussteil, Blechteile, Aluminium-Druckguss-Teile und dergleichen hergestellt sein. Am bezüglich dem Leuchtenkörper 2 abgewandten Ende dieser Halterung 21 weist der Leuchtenkörper 2 bevorzugt ein Anschlusselement 22 auf. Über dieses Anschlusselement 22 kann der Leuchtenkörper 2 bevorzugt elektrische und/oder mechanisch am Einsatzort verbunden werden. In der dargestellten Ausführungsvariante ist das Anschlusselement 22 zur elektrischen und mechanischen Kopplung beispielsweise in einer länglichen Tragschiene ausgestaltet. Die Leuchte 1 bzw. deren Leuchtenkörper 2 kann jedoch auch andersartig ausgebildet sein und beispielsweise in jeglicher Form als Einbauleuchte, Anbauleuchte oder auch Pendelleuchte ausgebildet sein.

Neben dem Leuchtenkörper 2 weist die Leuchte 1 ferner ein Lichtdurchtrittselement 3 auf, welches wahlweise derart mit dem Leuchtenkörper 2 mechanisch koppelbar ist, so dass das über die Lichtaustrittsöffnung 23 austretende Licht des aufgenommenen Leuchtmittels durch das Lichtdurchtrittselement 3 zur Lichtabgabe der Leuchte 1 durchtritt. In Fig. 1 ist die Leuchte 1 mit dem Leuchtenkörper 2 und daran mechanisch gekoppeltem Lichtdurchtrittselement 3 gezeigt. Die Fig. 2 zeigt beispielhaft drei mögliche Varianten eines Lichtdurchtrittselements 3 in vom Leuchtenkörper 2 demontiertem Zustand. Grundsätzlich sind alle möglichen Arten von Lichtdurchtrittselementen 3 bzw. Aufsätzen für einen Leuchtenkörper 2 zur Bildung einer entsprechenden Leuchte 1 denkbar. So kann das Lichtdurchtrittselement 3 in einer einfachen Ausgestaltungsvariante beispielsweise als Ring ausgebildet sein, wie z.B. einem Dekoring. Alternativ ist es auch denkbar, dass das Lichtdurchtrittselement 3 gemäß den Varianten der Fig. 2 als optischer Vorsatz, wie eine Linse oder ein Objektiv, ausgebildet ist. So kann der optische Vorsatz bevorzugt ein Optikelement 30 aufweisen, wie eine Linse oder eine Streuscheibe. Das Optikelement 30 kann dabei fest in dem Lichtdurchtrittselement 3 vorgesehen sein, wie dies die Variante links oben in Fig. 2 zeigt. Auch ist es denkbar, dass das Optikelement 30 entlang der Lichtabgaberichtung A (also wenn das Lichtdurchtrittselement 3 an dem Leuchtenkörper 2 mechanisch gekoppelt ist) bzw. axial entlang der Drehachse D verschiebbar (vgl. Fig. 2; untere Variante) oder versetzbar (vgl. Fig. 2; Variante oben Mitte) vorgesehen ist. In einer besonders bevorzugten Ausgestaltungsform kann insbesondere bei der verschiebbaren Variante der optische Vorsatz beispielsweise wenigstens zwei relativ zueinander drehbare Gehäuseteile aufweisen. Diese sind bspw. derart miteinander gekoppelt, dass durch relative Drehung der Gehäuseteile gegeneinander diese axial zueinander versetzt werden. Auch ist es denkbar, dass das Optikelement in den Gehäuseteilen derart aufgehängt ist, dass es durch relative Drehung der Gehäuseteile gegeneinander axial verschoben wird. Somit kann ein Abstand des Optikelements 30 zu dem Leuchtenkörper 2 entlang der Lichtabgaberichtung A bzw. axial entlang der Drehachse D wahlweise geändert werden.

Das Leuchtmittel ist dabei derart in dem Leuchtenkörper 2 aufgenommen, so dass dessen Licht über die Lichtaustrittsöffnung 23 und, bei mechanisch mit dem Leuchtenkörper 2 gekoppeltem Lichtdurchtrittselement 3, auch durch das Lichtdurchtrittselement 3 zur Lichtabgabe der Leuchte 1 tritt. In der Lichtaustrittsöffnung 23 kann bevorzugt ein optisches Element, wie eine Linse, angeordnet sein, um das Licht des Leuchtmittels in gewünschter Weise gerichtet abzugeben; bevorzugt derart, um es so gerichtet in und durch das Lichtdurchtrittselement 3 zur Lichtabgabe der Leuchte 1 zu schicken. Zwischen der Lichtaustrittsöffnung 23 bzw. der darin angeordneten Linse sowie dem Leuchtmittel kann sich - insbesondere bei Verwendung von LEDs als Leuchtmitteln - eine Lichtmischkammer erstrecken, um das von dem Leuchtmittel abgegebene Licht homogen zu mischen.

Der Leuchtenkörper 2 weist einen ersten Koppelabschnitt 4 und das Lichtdurchtrittselement 3 einen zweiten Koppelabschnitt 5 auf. Diese Koppelabschnitte 4, 5 wirken derart zusammen, so dass das Lichtdurchtrittselement 3 mittels Drehbewegung um die Drehachse D relativ zum Leuchtenkörper 2 zwischen einer Montageposition, in der der Leuchtenkörper 2 und das Lichtdurchtrittselement 3 voneinander trennbar sind, und einer Koppelposition (vgl. Figuren 1 und 4), in der der Leuchtenkörper 2 und das Lichtdurchtrittselement 3 miteinander mechanisch gekoppelt sind, bewegbar ist.

Die Drehachse D erstreckt sich dabei bevorzugt entlang der Lichtabgaberichtung A, wie dies beispielsweise in Fig. 1 angedeutet ist. Wie beispielsweise in den Figuren 2 und 3 zu erkennen ist, können die Koppelabschnitte 4, 5 gemeinsam eine Bajonettverbindung bilden. Einer der Koppelabschnitte (hier der erste Koppelabschnitt 4) kann eine um die Drehachse D wenigstens teilweise verlaufende Aufnahmenut 40 aufweisen, wie dies der Detaildarstellung in Fig. 3 zu entnehmen ist. Diese Aufnahmenut 40 bildet hier beispielhaft einen Teil der vorbezeichneten Bajonettverbindung. Grundsätzlich kann es sich bei der Aufnahmenut 40 auch um ein andersartiges Gewinde bspw. in herkömmlicher Ausprägung handeln. Der andere der Koppelabschnitte (hier der zweite Koppelabschnitt 5) kann einen in der Aufnahmenut 40 durch die Drehbewegung geführt bewegbaren Koppelvorsprung (nicht gezeigt) aufweisen. Bei dem Koppelvorsprung kann es sich beispielsweise um ein stiftartig vorstehendes Element oder auch um ein Gegengewinde oder ähnliches handeln.

In einer bevorzugten Ausgestaltungsform kann die Leuchte 1 mehrere erste und zweite Koppelabschnitte 4, 5 aufweisen, welche vorzugsweise um die Drehachse D herum gleichmäßig verteilt vorgesehen sind. In dem dargestellten Ausführungsbeispiel sind beispielsweise drei solcher Koppelabschnittspaare vorgesehen.

Die Leuchte 1 kann ferner Federteile (nicht dargestellt) aufweisen, welche axial bezüglich der Drehachse D zwischen dem Leuchtenkörper 2 und dem Lichtdurchtrittselement 3 und vorzugsweise um die Drehachse D verteilt (vorzugsweise gleichmäßig verteilt) vorgesehen sind. Mittels dieser Federteile soll erreicht werden, den Leuchtenkörper 2 und das Lichtdurchtrittselement 3 und wenigstens deren Koppelabschnitte 4, 5 wenigstens in der Koppelposition axial zu verspannen. In dem dargestellten Ausführungsbeispiel sind beispielsweise in Figur 3 gut zu erkennen drei über den Umfang des Leuchtenkörpers 2 vorgesehene Ausnehmungen 24 vorgesehen, von denen auch einer in den Figuren 4 und 5 in Seitenansicht zu erkennen ist. In diese Ausnehmungen 24 kann das entsprechende Federelement eingesetzt sein. Dabei kann es sich beispielsweise um ein Element aus einem elastischen Material, wie beispielsweise ein Gummistopfen, oder auch um ein federndes Druckstück handeln. Dieses Federteil ragt dann mit einem federnden Ende nach außen aus der Ausnehmung 24 heraus und in Einbauposition zu dem Lichtdurchtrittselement 3 hin. Durch mechanisches Koppeln des Lichtdurchtrittselements 3 mit dem Leuchtenkörper 2 fahren diese axial relativ aufeinander zu und pressen das Federteil zwischen sich ein, sodass diese Bauteile zueinander verspannt werden, wodurch ein etwaiges Spiel zwischen den Koppelabschnitten 4, 5 ausgeglichen beziehungsweise eliminiert wird.

Der Leuchtenkörper 2 weist des Weiteren einen ersten Rastabschnitt 6 und das Lichtdurchtrittselement 3 einen zweiten Rastabschnitt 7 auf, welche in der Koppelposition derart in einer Rastverbindung (vgl. Fig. 4) miteinander verrastbar sind, sodass eine relative Drehbarkeit zwischen Leuchtenkörper 2 und Lichtdurchtrittselement 3 um die Drehachse D herum verhindert ist. Die Rastverbindung ist bevorzugt lösbar.

Wie insbesondere den Figuren 4 und 5 zu entnehmen ist, kann einer der Rastabschnitte (hier der zweite Rastabschnitt 7) einen Rastvorsprung 70 und der andere der Rastabschnitte (hier der erste Rastabschnitt 6) einen Rastrücksprung 60 aufweisen. Diese sind derart ausgebildet, sodass der Rastvorsprung 70 in der Koppelposition in den Rastrücksprung 60 zur Bildung der Rastverbindung eingreift.

Wie insbesondere der Fig. 4 zu entnehmen ist, erstreckt der Rastvorsprung 70 sich bevorzugt radial bezüglich der Drehachse D und vorzugsweise zur Drehachse D hin vorstehend. Wie ferner ebenso in Fig. 4 in Verbindung mit Fig. 9 deutlich zu erkennen ist, kann der Rastrücksprung 60 sich radial bezüglich der Drehachse D und vorzugsweise zur Drehachse D hin ausnehmend erstrecken. Somit sind die beiden Rastabschnitte 6, 7 bevorzugt komplementär ausgebildet, um eine sichere Rastverbindung bei Kopplung der beiden Rastabschnitte 6, 7 zu bilden.

Der Rastrücksprung 60 ist bevorzugt wenigstens in Richtung R der Drehbewegung gesehen beidseits durch Rastwandabschnitte 61, 62 begrenzt. Somit wird eine sichere Verrastung mit dem Rastvorsprung 70 unter Aufrechterhaltung der Rastverbindung gewährleistet.

Wenigstens der zur Montageposition hin gerichtete Rastwandabschnitt 61 weist bevorzugt einen umfänglich verlaufenden und hier nach außen, also radial von der Drehachse D weg gerichteten, umfänglich verlaufenden Rampenabschnitt 63 auf. Mittels dieses Rampenabschnitts 63 wird es ermöglicht, den Rastvorsprung 70 bei Drehung von der Montageposition zu der Koppelposition hin zu dem Rastrücksprung 60 hin zu führen.

Der von der Montageposition abgewandte Rastwandabschnitt 62 ragt bevorzugt bezüglich des Rastrücksprungs 60 radial bezüglich der Drehachse D höher (vorliegend also bezüglich der Drehachse D gesehen nach außen weg, wie beispielsweise in Fig. 9 zu erkennen ist) als der andere Rastwandabschnitt 61. Der höher ragende Rastwandabschnitt 62 bildet somit einen in Drehrichtung zur Koppelposition hin gesehenen Anschlag für den Rastvorsprung 60, wenn die Rastabschnitte 6, 7 von der Montageposition in die Koppelposition bewegt werden.

Wenigstens einer der Rastabschnitte (hier der erste Rastabschnitt 6) ist vorzugsweise in Richtung des anderen Rastabschnitts (hier der zweite Rastabschnitt 7) in der Koppelposition beziehungsweise in Richtung der Rastverbindung vorgespannt. Dies also bevorzugt radial bezüglich der Drehachse D. Mittels dieser Vorspannung soll erreicht werden, dass der wenigstens eine vorgespannte Rastabschnitt 6 in der Koppelposition in die Rastverbindung drängt, sodass die Rastverbindung sicher erfolgen und aufrechterhalten bleiben kann.

Die Rastabschnitte 6, 7 sind bevorzugt derart ausgebildet, dass der wenigstens eine vorgespannte Rastabschnitt (vorliegend der erste Rastabschnitt 6) bei Drehung von der Montageposition zu der Koppelposition hin entgegen der Vorspannung ausgelenkt wird. Dies ist beispielhaft in der Fig. 5 angedeutet, wobei der Pfeil K die Richtung der Auslenkung beschreibt und der Pfeil V die Richtung der auf den Rastabschnitt 6 wirkenden Vorspannungskraft. Die Auslenkung wird dabei bevorzugt durch Führung über den Rampenabschnitt 63 erzeugt, indem sich der Rastvorsprung 70 bei Drehbewegung von dem Leuchtenkörper 2 relativ zum Lichtdurchtrittselement 3 auf dem Rampenabschnitt 63 geführt abstützt.

Der vorgespannte Rastabschnitt 6 weist bevorzugt ein Federelement 8 auf, um diesen Rastabschnitt 6 entsprechend vorzuspannen. Dies ist beispielsweise deutlich den Figuren 4, 5 und 8 zu entnehmen. Darin ist das Federelement 8 beispielsweise als federndes Druckstück dargestellt. Als solches weist das Federelement 8 hier ein hülsenförmiges Gehäuse 80 auf, in dem eine Kugel 81 durch eine Öffnung 82 des Gehäuses 80 teilweise nach außen (in Figuren 4 und 5 nach unten) vorragt und zu der Öffnung 82 hin mittels einer in dem Gehäuse 80 abgestützten Feder 83 vorgespannt ist. Das als federndes Druckstück ausgebildete Federelement 8 ist, wie den Figuren 4 und 5 zu entnehmen ist, mit dem hülsenförmigen Gehäuse 80 hier im Bereich des Rastabschnitts 6 beziehungsweise in einem im Weiteren noch beschriebenen Rastelement 9 eingesetzt und stützt sich an einem Abstützabschnitt 25 des Leuchtenkörpers 2 entsprechend ab. Um die Federkraft der Feder 83 zu verdeutlichen, ist die Kugel 81 in Fig. 5 mit dem Abstützabschnitt 25 überschneiden dargestellt. Um den Betrag der Überschneidung würde die sich an dem Abstützabschnitt 25 tatsächlich abstützende Kugel 81 die Feder 83 komprimieren und so die Vorspannungskraft in Richtung V vergrößern.

Grundsätzlich kann das Federelement 8 auch andersartig bereitgestellt sein. Beispielsweise kann eine einfache Feder bereitgestellt sein oder das Federelement 8 kann aus einem elastischen Material, wie einem Gummiblock, gebildet sein.

Der vorgespannte Rastabschnitt 6 kann, wie dies insbesondere der Kombination der Figuren 4 und 5 zu entnehmen ist, entgegen der Vorspannung in eine Löseposition (vgl. Fig. 5) und dies vorzugsweise radial bezüglich der Drehachse D, bewegbar sein, um eine relative Drehbarkeit zwischen Leuchtenkörper 2 und Lichtdurchtrittselement 3 auch in der Koppelposition (vgl. Fig. 5) zu erlauben; dies vorzugsweise wenigstens zur Montageposition hin. Durch diese Bewegbarkeit in die in Fig. 5 gezeigte Löseposition kann auf einfache Weise die Rastverbindung gelöst werden, um so den Leuchtenkörper 2 und das Lichtdurchtrittselement 3 durch entsprechend relative Drehbewegung zur Montageposition hin voneinander zu lösen, wie dies dann in der Fig. 2 beispielhaft gezeigt ist. Auf diese Weise kann das Lichtdurchtrittselement 3 wahlweise von dem Leuchtenkörper 2 entfernt werden, um dies beispielsweise zu warten oder durch ein anderes Lichtdurchtrittselement 3 zu ersetzen.

Der vorgespannte Rastabschnitt 6 kann bevorzugt einen Löseabschnitt 64 aufweisen, über den ein Bediener den vorgespannten Rastabschnitt 6 in die Löseposition (vgl. Fig. 5) bewegen kann. Bei dem Löseabschnitt 64 kann es sich, wie insbesondere den Figuren 4 bis 6 zu entnehmen ist, beispielsweise um einen Lösevorsprung handeln. In einer besonders bevorzugten Ausgestaltungsform kann dieser Löseabschnitt 64 bevorzugt ausreichend Raum bereitstellen, um in einer darin vorgesehenen Ausnehmung 65 das Federelement 8 aufzunehmen, wie dies beispielsweise den Figuren 4, 5 und 7 zu entnehmen ist.

Der Löseabschnitt 64 kann bevorzugt durch eine Öffnung 26 des den vorgespannten Rastabschnitt 6 aufweisenden Teils (hier also des Leuchtenkörpers 2) nach außen exponiert ragen beziehungsweise bereitgestellt sein. Vorzugsweise schließt dabei der Löseabschnitt 64 wenigstens in der Koppelposition mit dem besagten Teil (hier dem Leuchtenkörper 2) nach außen bündig ab, wie dies insbesondere den Figuren 3 und 4 deutlich zu entnehmen ist.

Der Leuchtenkörper 2 beziehungsweise das Lichtdurchtrittselement 3 weist - dann als Befestigungsteil - das bereits zuvor erwähnte Rastelement 9 auf. Dieses ist als solches in der Fig. 6 und zudem auch in den Figuren 4, 5 und 7 bis 9 deutlich zu erkennen. Das Rastelement 9 weist dabei einen der Rastabschnitte (hier vorzugsweise den vorgespannten Rastabschnitt beziehungsweise den ersten Rastabschnitt 6) auf. Zudem weist das Rastelement 9 ferner einen Montageabschnitt 90 auf, mittels dem das Rastelement 9 an dem Befestigungsteil (hier dem Leuchtenkörper 2) befestigt ist; dies vorzugsweise lösbar. Das Rastelement 9 ist mittels des Montageabschnitts 90 schwenkbar an dem Befestigungsteil 2 gelagert, wie dies beispielsweise aus einer Zusammenschau der Figuren 8 und 9 ersichtlich ist. Dabei schwenkt das Rastelement 9 bevorzugt um eine Schwenkachse S des Montageabschnitts 90.

Das Rastelement 9 ist bevorzugt über den Montageabschnitt 90 derart an dem Befestigungsteil 2 befestigt, sodass das Rastelement 9 zwischen einer Einbauposition (vgl. Fig. 8), in der das Rastelement 9 von dem Befestigungsteil 2 demontierbar ist (vgl. Zusammenschau der Figuren 7 und 8), und einer Betriebsposition (vgl. Fig. 9) in der das Rastelement 9 den Rastabschnitt 6 in der Position zur Bildung der Rastverbindung hält, bewegbar ist.

Das Rastelement 9 kann ferner derart über den Montageabschnitt 90 an dem Befestigungsteil 2 befestigt sein, sodass der Rastabschnitt 6 wahlweise (auch) in die Löseposition (vgl. Fig. 5) bewegbar ist. Der Montageabschnitt 90 bietet somit zum einen die Möglichkeit einer einfachen Montage als auch eine sichere geführte Bewegbarkeit des Rastelements 9 zur klaren und definierten Führung des Rastabschnitts 6 insbesondere zwischen der Betriebsposition (vgl. Fig. 4) und der Löseposition (vgl. Fig. 5).

Wie insbesondere den Figuren 4 bis 9 zu entnehmen ist, kann der Montageabschnitt 90 mit dem Rastabschnitt 6 über einen Verbindungsabschnitt 91 des Rastelements 9 verbunden sein. Das so gebildete Rastelement 9 ist bevorzugt integral beispielsweise als Aluminium-Druckguss-Teil oder Spritzgussteil gebildet.

Wie insbesondere den Figuren 6 und 7 zu entnehmen ist, kann der Montageabschnitt 90 in Richtung R der Drehbewegung gesehen bezüglich des Verbindungsabschnittes 91 beidseits gegenüberliegend vorstehende Lagervorsprünge 92, 93 aufweisen, welche in in Richtung R der Drehbewegung gesehen gegenüberliegende Lageraufnahmen 94, 95 zur schwenkbaren Lagerung des Rastelements 9 eingreifen, wie dies letztlich den Figuren 8 und 9 zu entnehmen ist. In einer besonders bevorzugten Ausgestaltungsform kann der Abstand X zwischen den Lageraufnahmen 94, 95 größer sein als die Länge L eines der Lagervorsprünge 92 und die Breite B des Verbindungsabschnitts 91 zusammen Y in Richtung R der Drehbewegung gesehen, wie dies beispielsweise in Figuren 6 und 7 gezeigt ist. Auf diese Weise ist es möglich, wie in Fig. 7 angedeutet, das Rastelement 9 durch leichtes Verkippen zunächst mit dem einen Lagervorsprung 92 in eine der Lageraufnahmen 94 einzusetzen. Sodann kann das Rastelement 9 zurückgekippt werden, sodass die Schwenkachse S und somit beide Lagervorsprünge 92, 93 mit beiden Lageraufnahmen 94, 95 fluchten. Durch laterales Verschieben des Rastelements 9 in einer Seitwärtsbewegung zu der anderen Lageraufnahme 95 hin kann auch der zweite Lagervorsprung 93 in ebendiese Lageraufnahme 95 eingeführt werden, sodass beide Lagervorsprünge 92, 93 in den entsprechenden Lageraufnahmen 94, 95 eingesetzt sind, sodass das Rastelement 9 sicher um die Schwenkachse S schwenkbar gelagert ist. In dieser Position kann dann das Rastelement 9 einfach von der Einbauposition (vgl. Fig. 8) in die Betriebsposition (vgl. Fig. 9) verschwenkt werden.

Das Befestigungsteil (hier der Leuchtenkörper 2) kann ferner einen Halteabschnitt 27 aufweisen. Dieser Halteabschnitt 27 kann vorzugsweise in der Position zur Bildung der Rastverbindung, mithin bevorzugt in der Betriebsposition, das Rastelement 9 und vorzugsweise dessen Verbindungsabschnitt 91 in Richtung R der Drehbewegung gesehen beidseits derart begrenzen, sodass das Rastelement 9 mittels des Montageabschnitts 90 an dem Befestigungsteil 2 befestigt bleibt und in diesem Zustand besonders bevorzugt der zugehörige Rastabschnitt 6 in die Löseposition (vgl. Fig. 5) bewegbar (hier verschwenkbar) ist. Der Halteabschnitt 27 ist bevorzugt durch zwei oder hier auch mehrere gegenüberliegende Haltewandabschnitte 28, 29 des Befestigungsteils 2 gebildet und nimmt in der Betriebsposition des Rastelements 9 dieses in Richtung R der Drehbewegung gesehen zwischen sich auf, sodass eine Seitwärtsbewegung des Rastelements 9 zum Lösen desselben blockiert ist. Einige der Haltewandabschnitte 28, 29 sind hier angrenzend zu den Lageraufnahmen 94, 95 gebildet, um eine stabile Lagerung und Abstützung über einen großen Schwenkbereich (zur Betriebsposition hin und in der Betriebsposition) zu gewährleisten (vgl. die jeweils rechten in Fig. 7-9). Andere sind von den Lageraufnahmen 94, 95 beabstandet vorgesehen, um hier eine stabile Abstützung und Lagerung des gesamten Rastelements 9 bzw. über dessen Länge auch beabstandet von dem Montageabschnitt 90 in der Betriebsposition zu gewährleisten (vgl. die jeweils linken in Fig. 7-9).

Wie insbesondere den Figuren 3 bis 9 zu entnehmen ist, kann der jeweilige Koppelabschnitt 4, 5 und/oder Rastabschnitt 6, 7 an einem separaten Koppelteil 10 vorgesehen sein. Das Koppelteil 10 kann dann beispielsweise an dem Leuchtengehäuse 20 montiert werden, um so den Leuchtenkörper 2 zu bilden. In vergleichbarer Weise kann auch das Lichtdurchtrittselement 3 mit einem entsprechenden Koppelteil ausgestattet sein. Diese Koppelteile 10 können bspw. mittels Aluminium-Druckguss oder Spritzguss hergestellt sein. Selbstverständlich können der Koppelabschnitt 4, 5 sowie der Rastabschnitt 6, 7 auch integral mit dem entsprechenden Leuchtenkörper 2 beziehungsweise Lichtdurchtrittselement 3 ausgebildet sein. Die Erfindung ist hier nicht durch die vorbeschriebenen Ausführungsbeispiele begrenzt.

In der Ausgestaltung des Lichtdurchtrittselements 3 als optischer Vorsatz mit mehreren zueinander drehbaren Gehäuseteilen ist es denkbar, dass einer der Gehäuseteile den zweiten Koppelabschnitt 5 sowie den zweiten Rastabschnitt 7 aufweist und vorzugsweise das andere der Gehäuseteile das Optikelement trägt. Die Gehäuseteile können bspw. mittels Spitzguss oder Aluminium-Druckguss hergestellt sein.

Die vorliegende Erfindung ist auf das vorbeschriebene Ausführungsbeispiel nicht beschränkt, sofern sie vom Gegenstand der folgenden Ansprüche umfasst ist. Die Merkmale des vorbeschriebenen Ausführungsbeispiels sind in beliebiger Weise mit- und untereinander kombinierbar und austauschbar.

## Patentansprüche

1. Leuchte (1) aufweisend:
einen Leuchtenkörper (2) zur Aufnahme eines Leuchtmittels, wobei der Leuchtenkörper (2) eine Lichtaustrittsöffnung (23) zum Austritt von Licht des aufgenommenen Leuchtmittels in einer Lichtabgaberichtung (A) aufweist, und
ein Lichtdurchtrittselement (3), welches wahlweise derart mit dem Leuchtenkörper (2) mechanisch koppelbar ist, so dass das über die Lichtaustrittsöffnung (23) austretende Licht des aufgenommenen Leuchtmittels durch das Lichtdurchtrittselement (3) zur Lichtabgabe der Leuchte (1) durchtritt,
wobei der Leuchtenkörper (2) einen ersten Koppelabschnitt (4) und das Lichtdurchtrittselement (3) einen zweiten Koppelabschnitt (5) aufweisen, welche derart zusammenwirken, so dass das Lichtdurchtrittselement (3) mittels Drehbewegung um eine Drehachse (D) relativ zum Leuchtenkörper (2) zwischen einer Montageposition, in der der Leuchtenkörper (2) und das Lichtdurchtrittselement (3) voneinander trennbar sind, und einer Koppelposition, in der der Leuchtenkörper (2) und das Lichtdurchtrittselement (3) miteinander mechanisch gekoppelt sind, bewegbar ist,
**dadurch gekennzeichnet, dass**
der Leuchtenkörper (2) einen ersten Rastabschnitt (6) und das Lichtdurchtrittselement (3) einen zweiten Rastabschnitt (7) aufweisen, welche in der Koppelposition derart in einer Rastverbindung miteinander verrastbar sind, so dass eine relative Drehbarkeit zwischen Leuchtenkörper (2) und Lichtdurchtrittselement (3) um die Drehachse (D) herum verhindert ist,
der Leuchtenkörper (2) und/oder das Lichtdurchtrittselement (3) als Befestigungsteil (2, 3) ein Rastelement (9) aufweist, welches einen der Rastabschnitte (6, 7) und ferner einen Montageabschnitt (90) zum lösbaren Befestigen an dem Befestigungsteil (2, 3) aufweist, und
das Rastelement (9) mittels des Montageabschnitts (90) schwenkbar an dem Befestigungsteil (2, 3) gelagert ist.

2. Leuchte (1) nach Anspruch 1, wobei die Drehachse (D) sich entlang der Lichtabgaberichtung (A) erstreckt.

3. Leuchte (1) nach einem der vorhergehenden Ansprüche, wobei die Koppelabschnitte (4, 5) gemeinsam eine Bajonettverbindung bilden, und/oder
wobei einer der Koppelabschnitte (4) eine um die Drehasche wenigstens teilweise verlaufende Aufnahmenut (40) und der andere der Koppelabschnitte (5) einen in der Aufnahmenut (40) durch die Drehbewegung geführt bewegbaren Koppelvorsprung aufweist, und/oder
wobei die Leuchte (1) mehrere erste und zweite Koppelabschnitte (4, 5) aufweist, welche vorzugsweise um die Drehachse (D) herum gleichmäßig verteilt vorgesehen sind.

4. Leuchte (1) nach einem der vorhergehenden Ansprüche, wobei die Rastverbindung lösbar ist.

5. Leuchte (1) nach einem der vorhergehenden Ansprüche, wobei einer der Rastabschnitte (7) einen Rastvorsprung (70) und der andere der Rastabschnitte (6) einen Rastrücksprung (60) aufweist, welche derart ausgebildet sind, so dass der Rastvorsprung (70) in der Koppelposition in den Rastrücksprung (60) zur Bildung der Rastverbindung eingreift.

6. Leuchte (1) nach Anspruch 5, wobei der Rastvorsprung (70) sich radial bezüglich der Drehachse (D) und vorzugsweise zur Drehachse (D) hin vorstehend erstreckt, und wobei der Rastrücksprung (60) sich radial bezüglich der Drehachse (D) und vorzugsweise zur Drehachse (D) hin ausnehmend erstreckt, und/oder wobei der Rastrücksprung (60) wenigstens in Richtung (R) der Drehbewegung gesehen beidseits durch Rastwandabschnitte (61, 62) begrenzt ist,
wobei vorzugsweise wenigstens der zur Monatgeposition hin gerichtete Rastwandabschnitt (61) einen umfänglich verlaufenden Rampenabschnitt (63) aufweist, um den Rastvorsprung (70) bei Drehung von der Montageposition zu der Koppelposition hin zu dem Rastrücksprung (60) zu führen,
wobei vorzugsweise der von der Montageposition abgewandte Rastwandabschnitt (62) bezüglich des Rastrücksprungs (60) radial bezüglich der Drehachse (D) höher ragt als der andere Rastwandabschnitt (61).

7. Leuchte (1) nach einem der vorhergehenden Ansprüche, wobei wenigstens einer der Rastabschnitte (6), vorzugsweise radial bezüglich der Drehachse (D), in Richtung des anderen Rastabschnittes (7) in der Koppelposition oder in Richtung der Rastverbindung vorgespannt ist, um in der Koppelposition in die Rastverbindung zu drängen,
wobei vorzugsweise die Rastabschnitte (6, 7) derart ausgebildet sind, dass der wenigstens eine vorgespannte Rastabschnitt (6) bei Drehung von der Montageposition zu der Koppelposition hin entgegen der Vorspannung, ferner vorzugsweise radial bezüglich der Drehachse (D), ausgelenkt wird, besonders vorzugsweise durch Führung über den Rampenabschnitt (63), um in der Koppelposition entgegen der Auslenkung in die Rastverbindung zu drängen.

8. Leuchte (1) nach Anspruch 7, wobei der vorgespannte Rastabschnitt (6) ein Federelement (8) aufweist, um diesen Rastabschnitt (6) entsprechend vorzuspannen, und/oder
wobei der vorgespannte Rastabschnitt (6) entgegen der Vorspannung in eine Löseposition, vorzugsweise radial bezüglich der Drehachse (D), bewegbar ist, um eine relative Drehbarkeit zwischen Leuchtenkörper (2) und Lichtdurchtrittselement (3) auch in der Koppelposition zu erlauben, vorzugsweise wenigstens zur Montageposition hin,
wobei vorzugsweise der vorgespannte Rastabschnitt (6) einen Löseabschnitt (64), ferner vorzugsweise einen Lösevorsprung, aufweist, über den ein Bediener den vorgespannten Rastabschnitt (6) in die Löseposition bewegen kann,
wobei ferner vorzugsweise der Löseabschnitt (64) durch eine Öffnung (26) des den vorgespannten Rastabschnitt (6) aufweisenden Teils (2) von dem Leuchtenkörper (2) und dem Lichtdurchtrittselement (3) nach außen exponiert ragt, vorzugsweise mit dem Teil (2) wenigstens in der Koppelposition nach außen bündig abschließt.

9. Leuchte (1) nach einem der vorhergehenden Ansprüche, wobei das Rastelement (9) den vorgespannten Rastabschnitt (6) und ferner den Montageabschnitt (90) zum lösbaren Befestigen an dem Befestigungsteil (2, 3) aufweist.

10. Leuchte (1) nach einem der vorhergehenden Ansprüche, wobei das Rastelement (9) über den Montageabschnitt (90) derart an dem Befestigungsteil (2, 3) befestigt ist, so dass das Rastelement (9) zwischen einer Einbauposition, in der das Rastelement (9) von dem Befestigungsteil (2, 3) demontierbar ist, und einer Betriebsposition, in der das Rastelement (9) den Rastabschnitt (6) in der Position zur Bildung der Rastverbindung hält, bewegbar ist, und/oder
wobei das Rastelement (9) über den Montageabschnitt (90) derart an dem Befestigungsteil (2, 3) befestigt ist, so dass der Rastabschnitt (6) wahlweise in die Löseposition, wenn vorhanden, bewegbar ist.

11. Leuchte (1) nach einem der vorhergehenden Ansprüche, wobei der Montageabschnitt (90) und der Rastabschnitt (6) über einen Verbindungsabschnitt (91) miteinander verbunden sind,
wobei vorzugsweise der Montageabschnitt (90) in Richtung (R) der Drehbewegung gesehen bezüglich des Verbindungsabschnittes (91) beidseits gegenüberliegend vorstehende Lagervorsprünge (92, 93) aufweist, welche in in Richtung (R) der Drehbewegung gesehen gegenüberliegende Lageraufnahmen (94, 95) zur schwenkbaren Lagerung des Rastelements (9) eingreifen,
wobei ferner vorzugsweise der Abstand (X) zwischen den Lageraufnahmen (94, 95) größer ist als die Länge (L) eines der Lagervorsprünge (92, 93) und die Breite (B) des Verbindungsabschnitts (91) zusammen (Y) in Richtung (R) der Drehbewegung gesehen.

12. Leuchte (1) nach einem der vorhergehenden Ansprüche, wobei das Befestigungsteil (2, 3) einen Halteabschnitt (27) aufweist, welcher in der Position zur Bildung der Rastverbindung, vorzugsweise in der Betriebsposition, das Rastelement (9) und vorzugsweise dessen Verbindungsabschnitt (91) in Richtung (R) der Drehbewegung gesehen beidseits derart begrenzt, so dass das Rastelement (9) mittels des Montageabschnitts (90) an dem Befestigungsteil (2, 3) befestigt bleibt und in diesem Zustand ferner vorzugsweise der zugehörige Rastabschnitt (6) in die Löseposition bewegbar ist,
wobei der Halteabschnitt (27) vorzugsweise durch in Richtung (R) der Drehbewegung gesehen gegenüberliegende Haltewandabschnitte (28, 29) des Befestigungsteils (2, 3) gebildet ist.

13. Leuchte (1) nach einem der vorhergehenden Ansprüche, ferner aufweisend Federteile, welche axial bezüglich der Drehachse (D) zwischen dem Leuchtenkörper (2) und dem Lichtdurchtrittselement (3) und vorzugsweise um die Drehachse (D) verteilt vorgesehen sind, um den Leuchtenkörper (2) und das Lichtdurchtrittselement (3), wenigstens deren Koppelabschnitte (4, 5), wenigstens in der Koppelposition axial zu verspannen.

14. Leuchte (1) nach einem der vorhergehenden Ansprüche, ferner aufweisend ein Leuchtmittel, vorzugsweise aufweisend eine LED, welches derart in dem Leuchtenkörper (2) aufgenommen ist, so dass Licht über die Lichtaustrittsöffnung (23) und, bei mechanisch mit dem Leuchtenkörper (2) gekoppeltem Lichtdurchtrittselement (3), auch durch das Lichtdurchtrittselement (3) zur Lichtabgebe der Leuchte (1) tritt.

15. Leuchte (1) nach einem der vorhergehenden Ansprüche, wobei das Lichtdurchtrittselement (3) ein Ring oder ein optischer Vorsatz, wie eine Linse oder ein Objektiv,
wobei der optische Vorsatz ein Optikelement (30), wie eine Linse oder eine Streuscheibe, aufweist,
wobei das Optikelement (30) bevorzugt entlang der Lichtabgaberichtung (A) oder axial entlang der Drehachse (D) verschiebbar oder versetzbar vorgesehen ist,
wobei der optische Vorsatz wenigstens zwei relativ zueinander drehbare Gehäuseteile aufweist, um einen Abstand des Optikelements (30) zu dem Leuchtenkörper (2) entlang der Lichtabgaberichtung (A) oder axial entlang der Drehachse (D) wahlweise zu ändern, wobei einer der Gehäuseteile den zweiten Koppelabschnitt (5) und den zweiten Rastabschnitt (7) aufweist und vorzugsweise das andere der Gehäuseteile das Optikelement (30) trägt.

## Claims

1. **Luminaire (1) comprising:** a luminaire body (2) for accommodating a light source, the luminaire body (2) having a light exit opening (23) for emission of light of the accommodated light source in a light emission direction (A), and a light-transmitting element (3) which can optionally be mechanically coupled to the luminaire body (2) such that light exiting via the light exit opening (23) of the accommodated light source passes through the light-transmitting element (3) for emission of the luminaire (1); wherein the luminaire body (2) has a first coupling section (4) and the light-transmitting element (3) has a second coupling section (5) which cooperate such that the light-transmitting element (3) is movable by a rotation about a rotation axis (D) relative to the luminaire body (2) between a mounting position, in which the luminaire body (2) and the light-transmitting element (3) are separable, and a coupling position, in which the luminaire body (2) and the light-transmitting element (3) are mechanically coupled; **characterized in that** the luminaire body (2) has a first latching section (6) and the light-transmitting element (3) has a second latching section (7) which, in the coupling position, latch together in a latching connection such that relative rotatability between the luminaire body (2) and the light-transmitting element (3) about the rotation axis (D) is prevented, **and in that** the luminaire body (2) and/or the light-transmitting element (3), as a fastening part (2, 3), comprises a latching element (9) which has one of the latching sections (6, 7) and a mounting section (90) for removable attachment to said fastening part (2, 3), and the latching element (9) is pivotably supported via the mounting section (90) on the fastening part (2, 3).

2. **Luminaire (1) according to claim 1,** wherein the rotation axis (D) extends along the light emission direction (A).

3. **Luminaire (1) according to one of the preceding claims,** wherein the coupling sections (4, 5) together form a bayonet connection **and/or** wherein one of the coupling sections (4) has a receiving groove (40) extending at least partially around the rotation axis (D) and the other coupling section (5) has a coupling projection that is movable in the receiving groove (40) guided by the rotation movement **and/or** wherein the luminaire (1) comprises multiple first and second coupling sections (4, 5) which are preferably distributed evenly around the rotation axis (D).

4. **Luminaire (1) according to one of the preceding claims,** wherein the latching connection is releasable.

5. **Luminaire (1) according to one of the preceding claims,** wherein one of the latching sections (7) is a latching projection (70) and the other latching section (6) is a latching recess (60), which are configured such that the latching projection (70) in the coupling position engages into the latching recess (60) to form the latching connection.

6. **Luminaire (1) according to claim 5,** wherein the latching projection (70) extends radially with respect to the rotation axis (D) and preferably towards the rotation axis (D), and wherein the latching recess (60) extends radially with respect to the rotation axis (D) and preferably towards the rotation axis (D) as a recess **and/or** wherein the latching recess (60) is bounded on both sides, as seen in the direction (R) of rotation, by latching wall sections (61, 62), **wherein** preferably at least the latching wall section (61) facing the mounting position has a peripheral ramp section (63) to guide the latching projection (70) during rotation from the mounting position towards the coupling position into the latching recess (60), **wherein** preferably the latching wall section (62) facing away from the mounting position projects, with respect to the latching recess (60), radially (relative to the rotation axis D) higher than the other latching wall section (61).

7. **Luminaire (1) according to one of the preceding claims,** wherein at least one of the latching sections (6) is biased (preferably radially relative to the rotation axis D) toward the other latching section (7) in the coupling position or toward the latching connection, so as to urge into the latching connection in the coupling position; **wherein** preferably the latching sections (6, 7) are configured such that the at least one biased latching section (6) is deflected against its bias during rotation from the mounting position towards the coupling position (preferably radially relative to the rotation axis D) and thereby, preferably via guidance over the ramp section (63), is urged into the latching connection in the coupling position against that deflection.

8. **Luminaire (1) according to claim 7,** wherein the biased latching section (6) has a spring element (8) to bias said latching section (6), **and/or** wherein the biased latching section (6) is movable, against its bias, into a release position (preferably radially relative to the rotation axis D) to allow relative rotation between the luminaire body (2) and the light-transmitting element (3) even in the coupling position, preferably at least back towards the mounting position; **wherein** preferably the biased latching section (6) has a release portion (64), further preferably a release protrusion, via which an operator can move the biased latching section (6) into the release position; **wherein** furthermore preferably the release portion (64) projects to the outside through an opening (26) of the part (2) that carries the biased latching section (6), flush with the outside of that part (2) at least in the coupling position.

9. **Luminaire (1) according to one of the preceding claims,** wherein the latching element (9) comprises the biased latching section (6) and further the mounting section (90) for removable attachment to the fastening part (2, 3).

10. **Luminaire (1) according to one of the preceding claims,** wherein the latching element (9) is attached via the mounting section (90) to the fastening part (2, 3) such that the latching element (9) is movable between an installation position, in which the latching element (9) is removable from the fastening part (2, 3), and an operating position, in which the latching element (9) holds the latching section (6) in the position for forming the latching connection, **and/or** wherein the latching element (9) is attached via the mounting section (90) to the fastening part (2, 3) such that the latching section (6) is optionally movable into the release position, if present.

11. **Luminaire (1) according to one of the preceding claims,** wherein the mounting section (90) and the latching section (6) are connected by a connecting section (91); **wherein** preferably the mounting section (90) has on opposite sides (in the direction R of the rotational movement relative to the connecting section 91) projecting bearing protrusions (92, 93) which engage in opposite bearing receptacles (94, 95) for pivotally supporting the latching element (9); **wherein** further preferably the distance (X) between the bearing receptacles (94, 95) is greater than the length (L) of one of the bearing protrusions (92, 93) plus the width (B) of the connecting section (91) together (Y) as measured in the direction (R) of the rotational movement.

12. **Luminaire (1) according to one of the preceding claims,** wherein the fastening part (2, 3) has a retaining section (27) which, in the position for forming the latching connection (preferably in the operating position), limits the latching element (9) and preferably its connecting section (91) on both sides in the direction (R) of the rotational movement such that the latching element (9) remains attached via the mounting section (90) to the fastening part (2, 3) and, in that state, preferably the associated latching section (6) is movable into the release position; **wherein** the retaining section (27) is preferably formed by retaining wall sections (28, 29) of the fastening part (2, 3) opposite one another in the direction (R) of the rotational movement.

13. **Luminaire (1) according to one of the preceding claims,** further comprising spring elements which are provided axially with respect to the rotation axis (D) between the luminaire body (2) and the light-transmitting element (3) and preferably distributed around the rotation axis (D), in order to bias the luminaire body (2) and the light-transmitting element (3), at least their coupling sections (4, 5), axially at least in the coupling position.

14. **Luminaire (1) according to one of the preceding claims,** further comprising a light source, preferably comprising an LED, which is accommodated in the luminaire body (2) such that light is emitted via the light exit opening (23) and, when the light-transmitting element (3) is mechanically coupled to the luminaire body (2), also through the light-transmitting element (3) for the light output of the luminaire (1).

15. **Luminaire (1) according to one of the preceding claims,** wherein the light-transmitting element (3) is a ring or an optical attachment, such as a lens or an objective; **wherein** the optical attachment comprises an optical element (30) such as a lens or a diffusing disc; **wherein** the optical attachment is preferably displaceable or repositionable along the light emission direction (A) or axially along the rotation axis (D); **wherein** the optical attachment has at least two housing parts rotatable relative to each other in order to optionally change a distance of the optical element (30) from the luminaire body (2) along the light emission direction (A) or axially along the rotation axis (D); **wherein** one of the housing parts has the second coupling section (5) and the second latching section (7) and preferably the other housing part carries the optical element (30).

## Revendications

1. **Luminaire (1) comprenant:** un corps de luminaire (2) destiné à recevoir une source lumineuse, le corps de luminaire (2) comportant une ouverture de sortie de lumière (23) pour l'émission de la lumière de la source lumineuse reçue selon une direction d'émission de lumière (A), et un élément de transmission de lumière (3) pouvant, de manière optionnelle, être couplé mécaniquement au corps de luminaire (2) de sorte que la lumière sortant par l'ouverture de sortie de lumière (23) de la source lumineuse reçue traverse l'élément de transmission de lumière (3) pour l'émission du luminaire (1); le corps de luminaire (2) comportant une première section de couplage (4) et l'élément de transmission de lumière (3) comportant une deuxième section de couplage (5) qui coopèrent de sorte que l'élément de transmission de lumière (3) est mobile, par un mouvement de rotation autour d'un axe de rotation (D), par rapport au corps de luminaire (2) entre une position de montage, dans laquelle le corps de luminaire (2) et l'élément de transmission de lumière (3) sont séparables l'un de l'autre, et une position de couplage, dans laquelle le corps de luminaire (2) et l'élément de transmission de lumière (3) sont mécaniquement couplés l'un à l'autre; **caractérisé en ce que** le corps de luminaire (2) comporte une première section d'encliquetage (6) et l'élément de transmission de lumière (3) comporte une deuxième section d'encliquetage (7) qui, en position de couplage, peuvent s'encliqueter l'une dans l'autre dans une liaison d'encliquetage de sorte qu'une rotation relative du corps de luminaire (2) et de l'élément de transmission de lumière (3) autour de l'axe de rotation (D) est empêchée, **et en ce que** le corps de luminaire (2) et/ou l'élément de transmission de lumière (3), en tant que pièce de fixation (2, 3), comprend un élément d'encliquetage (9) qui comporte l'une desdites sections d'encliquetage (6, 7) et une section de montage (90) pour une fixation amovible sur ladite pièce de fixation (2, 3), ledit élément d'encliquetage (9) étant monté de façon pivotante par l'intermédiaire de la section de montage (90) sur ladite pièce de fixation (2, 3).

2. **Luminaire (1) selon la revendication 1,** dans lequel l'axe de rotation (D) s'étend le long de la direction d'émission de lumière (A).

3. **Luminaire (1) selon l'une quelconque des revendications précédentes,** dans lequel les sections de couplage (4, 5) forment ensemble une liaison de type baïonnette **et/ou** dans lequel l'une des sections de couplage (4) comporte une rainure de réception (40) s'étendant au moins partiellement autour de l'axe de rotation (D) et l'autre section de couplage (5) comporte une saillie de couplage mobile dans la rainure de réception (40) guidée par le mouvement de rotation **et/ou** dans lequel le luminaire (1) comporte plusieurs premières et deuxièmes sections de couplage (4, 5) qui sont de préférence réparties uniformément autour de l'axe de rotation (D).

4. **Luminaire (1) selon l'une quelconque des revendications précédentes,** dans lequel la liaison d'encliquetage est libérable.

5. **Luminaire (1) selon l'une quelconque des revendications précédentes,** dans lequel l'une des sections d'encliquetage (7) est un tenon d'encliquetage (70) et l'autre section d'encliquetage (6) est un renfoncement d'encliquetage (60), ceux-ci étant configurés de sorte que le tenon d'encliquetage (70) s'engage, en position de couplage, dans le renfoncement d'encliquetage (60) pour former la liaison d'encliquetage.

6. **Luminaire (1) selon la revendication 5,** dans lequel le tenon d'encliquetage (70) s'étend radialement par rapport à l'axe de rotation (D) et de préférence vers l'axe de rotation (D), et dans lequel le renfoncement d'encliquetage (60) s'étend radialement par rapport à l'axe de rotation (D) et de préférence vers l'axe de rotation (D) sous forme d'évidement **et/ou** dans lequel le renfoncement d'encliquetage (60) est délimité de part et d'autre, dans le sens (R) du mouvement de rotation, par des sections de paroi d'encliquetage (61, 62), **au moins l'une** (de préférence celle orientée vers la position de montage) desdites sections de paroi d'encliquetage (61) comportant une section de rampe périphérique (63) pour guider le tenon d'encliquetage (70) lors de la rotation depuis la position de montage vers la position de couplage jusqu'au renfoncement d'encliquetage (60), **et de préférence** la section de paroi d'encliquetage (62) opposée à la position de montage faisant saillie, par rapport au renfoncement d'encliquetage (60), radialement (par rapport à l'axe de rotation D) plus haut que l'autre section de paroi d'encliquetage (61).

7. **Luminaire (1) selon l'une quelconque des revendications précédentes,** dans lequel au moins l'une des sections d'encliquetage (6) est sollicitée, de préférence radialement par rapport à l'axe de rotation (D), vers l'autre section d'encliquetage (7) en position de couplage ou en direction de la liaison d'encliquetage, afin de s'engager, en position de couplage, dans la liaison d'encliquetage; **dans lequel** de préférence les sections d'encliquetage (6, 7) sont configurées de sorte qu'au moins une section d'encliquetage (6) précontrainte est déviée, lors d'une rotation depuis la position de montage vers la position de couplage, à l'encontre de sa précontrainte (de plus de préférence radialement par rapport à l'axe de rotation D), et est ainsi amenée, de préférence par guidage sur la section de rampe (63), à s'engager dans la liaison d'encliquetage en position de couplage.

8. **Luminaire (1) selon la revendication 7,** dans lequel la section d'encliquetage (6) précontrainte comporte un élément élastique (8) afin de précontraindre ladite section d'encliquetage (6), **et/ou** dans lequel la section d'encliquetage (6) précontrainte est mobile, à l'encontre de sa précontrainte, en une position de déverrouillage (de préférence radialement par rapport à l'axe de rotation D) pour permettre une rotation relative entre le corps de luminaire (2) et l'élément de transmission de lumière (3) même en position de couplage, de préférence au moins vers la position de montage; **dans lequel** de préférence la section d'encliquetage (6) précontrainte comporte une section de déverrouillage (64), de préférence une saillie de déverrouillage, au moyen de laquelle un opérateur peut amener la section d'encliquetage (6) précontrainte en position de déverrouillage; **dans lequel** de plus, de préférence, la section de déverrouillage (64) fait saillie vers l'extérieur à travers une ouverture (26) de la pièce (2) comportant la section d'encliquetage (6) précontrainte, la section de déverrouillage (64) venant de préférence affleurer avec ladite pièce (2) au moins en position de couplage.

9. **Luminaire (1) selon l'une quelconque des revendications précédentes,** dans lequel l'élément d'encliquetage (9) comporte la section d'encliquetage (6) précontrainte et une section de montage (90) pour la fixation amovible sur la pièce de fixation (2, 3).

10. **Luminaire (1) selon l'une quelconque des revendications précédentes,** dans lequel l'élément d'encliquetage (9) est fixé par l'intermédiaire de la section de montage (90) à la pièce de fixation (2, 3) de sorte que l'élément d'encliquetage (9) est mobile entre une position d'assemblage, dans laquelle l'élément d'encliquetage (9) est démontable de la pièce de fixation (2, 3), et une position de fonctionnement, dans laquelle l'élément d'encliquetage (9) maintient la section d'encliquetage (6) dans la position de formation de la liaison d'encliquetage, **et/ou** dans lequel l'élément d'encliquetage (9) est fixé par l'intermédiaire de la section de montage (90) à la pièce de fixation (2, 3) de sorte que la section d'encliquetage (6) est facultativement mobile en position de déverrouillage, si elle existe.

11. **Luminaire (1) selon l'une quelconque des revendications précédentes,** dans lequel la section de montage (90) et la section d'encliquetage (6) sont reliées par une section de liaison (91); **dans lequel** de préférence la section de montage (90) comporte, de part et d'autre par rapport à la section de liaison (91) (dans le sens R du mouvement de rotation), des saillies de palier (92, 93) faisant saillie, qui s'engagent dans des logements de palier (94, 95) opposés, dans le sens (R) du mouvement de rotation, pour le montage pivotant de l'élément d'encliquetage (9); **dans lequel** de plus, de préférence, la distance (X) entre les logements de palier (94, 95) est supérieure à la longueur (L) de l'une des saillies de palier (92, 93) ajoutée à la largeur (B) de la section de liaison (91) (somme (Y) mesurée dans le sens (R) du mouvement de rotation).

12. **Luminaire (1) selon l'une quelconque des revendications précédentes,** dans lequel la pièce de fixation (2, 3) comporte une section de retenue (27) qui, en position de formation de la liaison d'encliquetage (de préférence en position de fonctionnement), limite l'élément d'encliquetage (9) et de préférence sa section de liaison (91) de part et d'autre dans le sens (R) du mouvement de rotation de sorte que l'élément d'encliquetage (9) reste fixé par l'intermédiaire de la section de montage (90) à la pièce de fixation (2, 3) et, dans cet état, de préférence la section d'encliquetage (6) associée est mobile en position de déverrouillage; **dans lequel** la section de retenue (27) est de préférence formée par des sections de paroi de retenue (28, 29) de la pièce de fixation (2, 3) se faisant face dans le sens (R) du mouvement de rotation.

13. **Luminaire (1) selon l'une quelconque des revendications précédentes,** comprenant en outre des éléments ressort qui sont disposés axialement par rapport à l'axe de rotation (D) entre le corps de luminaire (2) et l'élément de transmission de lumière (3), de préférence répartis autour de l'axe de rotation (D), afin de contraindre axialement le corps de luminaire (2) et l'élément de transmission de lumière (3), au moins leurs sections de couplage (4, 5), au moins en position de couplage.

14. **Luminaire (1) selon l'une quelconque des revendications précédentes,** comprenant en outre une source lumineuse, de préférence une DEL, qui est reçue dans le corps de luminaire (2) de sorte que la lumière est émise par l'ouverture de sortie de lumière (23) et, lorsque l'élément de transmission de lumière (3) est mécaniquement couplé au corps de luminaire (2), également à travers l'élément de transmission de lumière (3) pour l'émission du luminaire (1).

15. **Luminaire (1) selon l'une quelconque des revendications précédentes,** dans lequel l'élément de transmission de lumière (3) est un anneau ou un accessoire optique, tel qu'une lentille ou un objectif; **dans lequel** l'accessoire optique comporte un élément optique (30) tel qu'une lentille ou un écran de diffusion; **dans lequel** l'accessoire optique est de préférence conçu pour être déplacé ou positionné le long de la direction d'émission de lumière (A) ou axialement le long de l'axe de rotation (D); **dans lequel** l'accessoire optique comporte au moins deux parties de boîtier montées rotatives l'une par rapport à l'autre afin de modifier facultativement une distance de l'élément optique (30) par rapport au corps de luminaire (2) le long de la direction d'émission de lumière (A) ou axialement le long de l'axe de rotation (D); **dans lequel** l'une des parties de boîtier comporte la deuxième section de couplage (5) et la deuxième section d'encliquetage (7) et de préférence l'autre partie de boîtier porte l'élément optique (30).
